# FASCICULE DE BREVET EUROPEEN

(11) **EP 0 766 939 B1**
(45) Date de publication et mention de la délivrance du brevet: **16.04.2003**
(21) Numéro de dépôt: 96402105.9
(22) Date de dépôt: 02.10.1996
(51) Int. Cl.: A47B 88/04

(54) **Dispositif d'ouverture-fermeture d'un élément mobile par rapport au bâti d'un meuble, et son application aux meubles déplaçables à tiroirs**
Öffnungs-/Schliessvorrichtung eines bewegenden Teiles in Bezug auf ein Möbelgehäuse und Anwendung bei bewegbaren Schubladenschränken
Opening/Closing device of a moving part in relation to a furniture frame and used with movable drawer cabinets

(30) Priorité: 03.10.1995 FR 9511611
(43) Date de publication de la demande: 09.04.1997
(73) Titulaire: Piole-Parolai Equipement, 38350 La Mure d'Isère (FR)
(72) Inventeur: Chivot, Francis, 80132 Miannay (FR); Ozenne, Benoît, 80570 Dargnies (FR)
(74) Mandataire: Jacobson, Claude

(56) Documents cités:
- DE-A- 3 930 271
- US-A- 5 314 243
- US-A- 5 435 640

## Description

La présente invention est relative à un dispositif d'ouverture-fermeture d'un élément, notamment d'un tiroir, mobile par rapport à un autre élément constitué par le bâti d'un meuble notamment déplaçable sur roulettes, du type décrit dans le préambule de la revendication 1.

L'invention a pour but de fournir un dispositif simple, économique à réaliser et néanmoins très robuste et fiable. En particulier, ce dispositif doit pouvoir garantir l'absence d'ouverture intempestive de l'élément mobile lorsque celui-ci est constitué par un élément ouvrant, monté sur glissières à billes, d'un établi ou autre meuble déplaçable sur roulettes et soumis, de ce fait, à de fortes secousses lors de ses déplacements sur un sol irrégulier.

Le DE-A-39 30 271 décrit-un dispositif du type indiqué au début, appliqué à l'ouverture-fermeture d'un cendrier d'automobile. Dans ce contexte, la course d'ouverture de l'élément mobile est très faible, de sorte que le loquet circule dans le système de verrouillage en restant constamment en prise dans ce dernier, qui le guide en permanence. Une telle solution ne convient pas dans le cas d'un élément ouvrant de meuble, tel qu'un tiroir, dont la course d'ouverture est beaucoup plus grande, de sorte que le loquet doit pouvoir s'éloigner considérablement du bloc de verrouillage.

Pour résoudre le problème technique particulier posé par les éléments ouvrants des meubles déplaçables, le dispositif d'ouverture-fermeture suivant l'invention est caractérisé par la partie caractérisante de la revendication 1.

Le dispositif d'ouverture suivant l'invention peut comporter une ou plusieurs des caractéristiques décrites dans les revendications 2 à 6.

L'invention a également pour objet un meuble, notamment déplaçable sur roulettes, comprenant au moins un élément mobile, notamment un tiroir monté sur glissières à billes, et un dispositif d'ouverture-fermeture de cet élément mobile tel que défini ci-dessus.

Un exemple de réalisation de l'invention va maintenant être décrit en regard des dessins annexés, suivant lesquels:
- la Figure 1 est une vue de côté d'un dispositif d'ouverture-fermeture suivant l'invention, en position d'ouverture de l'élément mobile,
- la Figure 2 est une vue en plan correspondante;
- la Figure 3 est une vue analogue à la figure 1, illustrant le fonctionnement du dispositif; et
- la Figure 4 est une vue analogue montrant le dispositif en position verrouillée de l'élément mobile.

Dans l'exemple représenté aux dessins, l'invention est appliquée à un tiroir 1 d'un établi dont on n'aperçoit que la partie correspondante du bâti 2. Le tiroir est monté coulissant, suivant la double flèche horizontale F, sur des glissières à billes non représentées, tandis que le bâti est monté déplaçable sur des roulettes non représentées. Ainsi, le tiroir a une très grande liberté de coulissement, et, lors de ses déplacements sur le sol irrégulier d'un atelier, le bâti peut être soumis à de fortes secousses.

Le dispositif d'ouverture-fermeture du tiroir 1 est constitué d'un loquet 3, d'une ferrure 4 de montage de ce loquet, d'un ressort de rappel 5, d'une came 6 et d'un ressort d'ouverture 7.

Le loquet 3 est un morceau de fil métallique coudé deux fois de manière à lui conférer une forme en C.

Le diamètre de ce fil est suffisant pour que le loquet soit rigide. La branche avant 8 du C est montée de façon à pouvoir tourner autour de son propre axe horizontal, à peu près à mi-hauteur de la paroi arrière 9 du tiroir, dans un renflement semi-circulaire 10 de la ferrure 4, laquelle est fixée sur cette paroi 9.

Le ressort 5 est un ressort à double lame en forme générale de C. L'âme du C est fixée à la paroi 9, et ses deux branches convergent l'une vers l'autre de part et d'autre de l'âme 11 du loquet. Ainsi, cette âme 11 est constamment rappelée vers une position neutre horizontale, perpendiculaire à la paroi 9 du tiroir, par la sollicitation élastique des deux branches du ressort 5.

La came 6 est une pièce moulée en matière plastique fixée sur la paroi verticale de fond 12 du bâti 2 en regard du loquet. Cette pièce comporte une paroi latérale verticale 13, perpendiculaire à la paroi 12, sur une face de laquelle font saillie deux blocs 14 et 15.

Le bloc 14, ou bloc de verrouillage, a une forme générale triangulaire et définit successivement:
- une rampe supérieure de verrouillage 16 qui monte d'un niveau inférieur à celui de l'axe honrizontal jusqu'à un niveau supérieur à celui de cet axe;
- un évidement de verrouillage 17, tourné vers la paroi 12; et
- une rampe inférieure 18, formant guide de déverrouillage, qui descend jusqu'au niveau de l'extrémité inférieure de la rampe 16.

Le bloc 15, ou bloc de déverrouillage, est adjacent à la paroi 12. Ce bloc définit successivement:
- un guide courbe de verrouillage 19, à peu près en demi-cercle, qui coiffe l'extrémité supérieure de la rampe 14; et
- une rampe descendante 20 de déverrouillage, qui s'étend jusqu'à la paroi 12.

L'espacement horizontal d, mesuré perpendiculairement à la paroi 12 (figure 1), entre l'extrémité supérieure de la rampe 20 et celle de la rampe 18, est inférieur au diamètre du fil constituant le loquet 3. De plus, le renflement 18A reliant l'évidement 17 à la rampe 18 se trouve à un niveau supérieur à celui de l'axe.

Le ressort d'ouverture 7 est un ressort hélicoïdal dont une extrémité est rendue solidaire de la paroi 12 du bâti au moyen d'un pion de montage 21.

Le fonctionnement du dispositif va maintenant être décrit en regard des Figures 3 et 4.

Au départ, le tiroir 1 étant ouvert, la branche arrière 22 du loquet se trouve dans le même plan horizontal que sa branche avant 8, en regard d'un point intermédiaire de la rampe 16.

Pour fermer le tiroir, on le pousse vers l'arrière, c'est-à-dire vers la droite de la figure 3. La branche 22 vient au contact de la rampe 16, puis monte le long de celle-ci à l'encontre de la branche supérieure du ressort 5 (flèche F1 de la figure 3). Pendant cette montée, la face arrière 9 du tiroir comprime le ressort 7.

En haut de la rampe 16, la branche 22 bute contre l'extrémité supérieure du guide 19, lequel la fait redescendre jusqu'à son point arrière 23, situé en regard de l'évidement 17.

L'opérateur ne peut plus alors faire reculer le tiroir. Il relâche sa pression, de sorte que le ressort 7 repousse le tiroir vers l'avant, ce qui amène la branche 22 du loquet à se loger dans l'évidement 17. Le tiroir est alors fermé et verrouillé fermement dans cette position, comme illustré sur la figure 4.

Pour ouvrir le tiroir, l'opérateur le pousse une nouvelle fois, brièvement, vers la droite de la figure 4. La branche 22 vient alors au contact de l'extrémité supérieure de la rampe 20, puis descend le long de celle-ci. Lorsque l'opérateur relâche sa pression, le ressort 7 repousse le tiroir vers la gauche, et, le loquet 3 étant alors amené en position horizontale par la branche supérieure du ressort 5, la branche 22 vient au contact de l'extrémité supérieure de la rampe 18, puis est guidée par celle-ci jusqu'au bas du bloc 14 (flèche F2 de la figure 3), à l'encontre de la branche inférieure du ressort 5.

Dès que la branche 22 a dépassé vers la gauche le bloc 14, le ressort 5 ramène le loquet dans sa position horizontale de repos.

Le dispositif décrit ci-dessus comporte un faible nombre de pièces économiques à réaliser et robustes. Il est facile de dimensionner les pièces et de choisir la force du ressort 7 pour que le tiroir ne risque pas de se déverrouiller intempestivement lors des déplacements de l'établi, tout en conservant un effort de manoeuvre modéré du tiroir.

## Revendications

1. Dispositif d'ouverture-fermeture d'un élément (1), notamment d'un tiroir, mobile par rapport à un autre élément constitué par le bâti (2) d'un meuble notamment déplaçable sur roulettes, du type comprenant:
(a) sur un premier desdits éléments (1), un loquet (3) articulé par une extrémité sur cet élément autour d'un axe de rotation;
(b) sur le second desdits éléments (2), une came (6) à génératrices parallèles audit axe de rotation et comportant un bloc (14) de verrouillage du loquet et un bloc (15) de déverrouillage du loquet,
- le bloc de verrouillage (14) définissant. successivement une rampe de verrouillage (16) qui s'étend d'un côté à l'autre dudit axe de rotation, un évidement (17) de retenue du loquet, et un guide de déverrouillage (18);
- le bloc de déverrouillage (15) définissant successivement un guide de verrouillage (19) qui entoure l'extrémité de la rampe de verrouillage (16) opposée au premier élément (1), et une rampe de déverrouillage (20) adaptée pour amener le loquet (3) en regard du guide de déverrouillage (18) en réponse à une poussée exercée sur l'élément mobile (1); et
(c) un ressort d'ouverture (7) sollicitant à l'ouverture l'élément mobile (1) en position de verrouillage de ce dernier;
**caractérisé en ce qu'**il comprend en outre un ressort (5) de rappel du loquet vers une position neutre.

2. Dispositif suivant la revendication 1, **caractérisé en ce que** le bloc de verrouillage (14) et le bloc de déverrouillage (15) sont portés par une pièce unique (6), notamment une pièce moulée en matière plastique.

3. Dispositif suivant la revendication 1 ou 2, **caractérisé en ce que** le loquet (3) est constitué d'un fil coudé en forme de C.

4. Dispositif suivant l'une quelconque des revendications 1 à 3, **caractérisé en ce que** le ressort de rappel (5) a une forme en C, ses deux extrémités s'appliquant sur une partie intermédiaire (11) du loquet (3) en position neutre de celui-ci.

5. Dispositif suivant l'une quelconque des revendications 1 à 4, **caractérisé en ce que** ledit premier élément (1) est l'élément mobile .

6. Dispositif suivant l'une quelconque des revendications 1 à 5, **caractérisé en ce que** le ressort d'ouverture (7) est solidaire du bâti (2).

7. Meuble, notamment déplaçable sur roulettes, comprenant au moins un élément mobile (1), notamment un tiroir monté sur glissières à billes, et un dispositif d'ouverture-fermeture de cet élément mobile conforme à l'une quelconque des revendications 1 à 6.

## Claims

1. Opening/closing device for an element (1), in particular a drawer, which is movable relative to another element consisting of the frame (2) of a piece of furniture, in particular displaceable on castors, of the type comprising:
(a) on a first of the said elements (1), a latch (3) articulated by one end on this element about an axis of rotations;
(b) on the second of the said elements (2), a cam (6) having generatrices parallel to the said axis of rotation and including a block (14) for locking the latch and a block (15) for unlocking the latch,
- the locking block (14) defining successively a locking ramp (16) which extends from one side to the other of the said axis of rotation, a recess (17) for retaining the latch, and an unlocking guide (18);
- the unlocking block (15) defining successively a locking guide (19) which surrounds the end of the locking ramp (16) opposite the first element (1), and an unlocking ramp (20) adapted to bring the latch (3) opposite the unlocking guide (18) in response to a thrust exerted on the movable element (1); and
(c) an opening spring (7) which urges open the movable element (1) in the locking position of the latter;
**characterised in that** it further comprises a spring (5) for returning the latch to a neutral position.

2. Device according to Claim 1, **characterised in that** the locking block (14) and the unlocking block (15) are carried by a single part (6), in particular a plastic moulding.

3. Device according to Claim 1 or 2, **characterised in that** the latch (3) consists of a wire bent in the shape of a C.

4. Device according to any one of Claims 1 to 3, **characterised in that** the return spring (5) is C-shaped, its two ends pressing on an intermediate part (11) of the latch (3) in the neutral position of the latter.

5. Device according to any one of Claims 1 to 4, **characterised in that** the said first element (1) is the movable element.

6. Device according to any one of Claims 1 to 5, **characterised in that** the opening spring (7) is secured to the frame (2).

7. Piece of furniture, in particular displaceable on castors, comprising at least one movable element (1), in particular a drawer mounted on ball bearing slides, and an opening/closing device for this movable element according to any one of Claims 1 to 6.

## Patentansprüche

1. Öffnungs-/Schließvorrichtung eines Elementes (1), insbesondere einer Schublade, welches bewegbar ist in Bezug auf ein anderes Element (2), welches gebildet ist aus einem Gehäuse (2) eines Möbels, welches insbesondere auf Rollen verstellbar ist, aufweisend:
(a) auf einem ersten der Elemente (1) eine Klinke (3), welche durch ein Ende auf dem Element um eine Drehachse gebildet ist;
(b) auf dem zweiten der Elemente (2) ein Kurvenstück (6) mit Erzeugenden, welche parallel zur Drehachse sind, und aufweisend einen Klinkenverriegelungsblock (14) und einen Klinkenentriegelungsblock (15), wobei der Verriegelungsblock (14) eine Verriegelungsrampe (16) sukzessiv definiert, welche sich von einer Seite zur anderen der Drehachse erstreckt, eine Klinken-Halteaussparung (17), und eine Entriegelungsführung (18), wobei der Entriegelungsblock (15) sukzessiv eine Verriegelungsführung (19) definiert, welche das dem ersten Element (1) entgegengesetzte Ende der Verriegelungsrampe (16) umgibt, und eine Entriegelungsrampe (20) definiert, welche geeignet ist, um in Antwort auf einen auf das bewegbare Element (1) ausgeübten Stoß die Klinke (3) in Richtung zur Entriegelungsführung (18) zu bringen; und
(c) eine Öffnungsfeder (7), welche das bewegbare Element (1) zum Öffnen benötigt, wenn letzteres in Verriegelungsposition ist,
**dadurch gekennzeichnet, dass** sie unter anderem eine Feder (5) zum Rückstellen der Klinke in eine Neutralposition aufweist.

2. Vorrichtung nach Anspruch 1, **dadurch gekennzeichnet, dass** der Verriegelungsblock (14) und der Entriegelungsblock (15) von einem einzigen Teil (6) getragen werden, insbesondere einem Gussteil aus Kunststoff.

3. Vorrichtung nach Anspruch 1 oder 2, **dadurch gekennzeichnet, dass** die Klinke (3) aus einem C-förmig gebogenen Draht gebildet ist.

4. Vorrichtung nach einem der Ansprüche 1 bis 3, **dadurch gekennzeichnet, dass** die Rückstellfeder (5) C-förmig ist, wobei ihre beiden Enden der Klinke (3) in ihrer Neutralposition auf deren mittleren Abschnitt (11) wirken.

5. Vorrichtung nach einem der Ansprüche 1 bis 4, **dadurch gekennzeichnet, dass** das erste Element (1) ein bewegbares Element ist.

6. Vorrichtung nach einem der Ansprüche 1 bis 5, **dadurch gekennzeichnet, dass** die Öffnungsfeder (7) einstückig mit dem Gehäuse (2) ist.

7. Möbel, insbesondere auf Rollen verstellbar, aufweisend mindestens ein bewegbares Element (1), insbesondere eine Schublade, welche auf Kugelführungen montiert ist, und eine Öffnungs-/Schließvorrichtung des bewegbaren Elementes, welche konform ist zu einem der Ansprüche 1 bis 6.
